# EUROPÄISCHE PATENTSCHRIFT

(11) **EP 0 378 725 B1**
(45) Veröffentlichungstag und Bekanntmachung des Hinweises auf die Patenterteilung: **21.11.1991**
(21) Anmeldenummer: 89100926.8
(22) Anmeldetag: 20.01.1989
(51) Int. Cl.: A63C 19/02, A63C 19/10, E01C 13/00

(54) **Skateboard-Anlage aus Einzelelementen**
Skate board tracks made from individual modules
Piste pour planche à roulettes fabriquée à partir d'éléments uniques

(43) Veröffentlichungstag der Anmeldung: 25.07.1990
(73) Patentinhaber: MÖNNINGHOFF GMBH & CO. KG, D-4403 Senden (DE)
(72) Erfinder: Dressen, Werner, D-4403 Senden (DE)
(74) Vertreter: Habbel, Hans-Georg, Dipl.-Ing.

(56) Entgegenhaltungen:
- DE-B- 1 049 883
- GB-A- 1 566 186
- US-A- 4 258 911

## Beschreibung

Die Erfindung bezieht sich auf eine Skateboard-Anlage gemäß dem Oberbegriff des Patentanspruches 1.

Skateboard-Anlagen sind bekannt und bestehen üblicherweise aus Holzkonstruktionen, die individuell örtlich aufgebaut werden und den Skateboardfahrern die Möglichkeit geben, in der Halfpipe oder im sogenannten Pool ihre turnerischen Aktivitäten auszuüben. Die aus Holz bestehenden Skateboard-Anlagen haben den Nachteil, daß sie sehr witterungsempfindlich sind, d.h. wenn sie im Freien aufgebaut sind, ist ihre Lebensdauer gering. Weiterhin tritt sehr erschwerend hinzu, daß bei Stürzen Holzsplitter nicht nur zu schweren Verletzungen, sondern auch zu Tetanuserkrankungen führen können. Außerdem haben die aus Holz bestehenden Skateboard-Anlagen den Nachteil, daß sie in Abhängigkeit von Luftfeuchtigkeit, Temperatur- und Sonneneinstrahlung arbeiten und dadurch der Anschluß der einzelnen Bretter aneinander nicht mehr einwandfrei dicht ist oder auch höhenmäßig sich verschieben kann, wodurch die Laufqualität der Anlage ganz erheblich eingeschränkt wird.

Diese Nachteile hat man dadurch versucht zu vermeiden, daß man Skateboard-Anlagen aus Metall erstellt hat, d.h. aus Stahlplatten, die aneinander angeschlossen werden. Die aus Metall bestehenden Skateboard-Anlagen haben den Nachteil, daß sie ebenfalls außerordentlich korrosionsempfindlich sind oder, wenn sie aus Korrosionsschutzgründen mit einem Farb- oder Kunststoffüberzug versehen werden, dieser leicht verletzt werden kann und dann die Feuchtigkeit unter die Farbschicht oder den Kunststoffüberzug eindringt. Die aus Metall bestehenden Anlagen haben auch den Nachteil, daß sie außerordentlich schwer sind. Schließlich haben aber die aus Metall bestehenden Anlagen den schwerwiegenden Nachteil, daß die Laufeigenschaften nicht sehr gut sind, d.h. das Metall ist zu glatt und dadurch sind eine ganze Anzahl von fahrtechnischen Übungen in aus Metall bestehenden Anlagen nur schlecht, wenn nicht gar nicht durchzuführen. Außerdem schaffen die nicht zu vermeidenden Fugen eine Vielzahl von Verletzungsmöglichkeiten.

Schließlich ist darauf hinzuweisen, daß bei aus Holz oder Metall bestehenden Skateboard-Anlagen die Fahrgeräusche erheblich sind, so daß dadurch eine Belästigung der Umwelt eintritt.

Aus der gattungsbildenden GB-A-1566186 ist es auch bekannt, Elemente für Skateboard-Anlagen aus Kunststoffertigteilen oder Betonfertigteilen herzustellen. Diese Fertigteile sollen aber ausdrücklich tragbar sein und schnell aufgebaut und schnell abgebaut werden können. Vorzugsweise sollen diese Fertigteile auch auf einem Gerüst angeordnet werden, das sogar mit Rollen versehen sein soll, so daß ein Aufstellen an beliebiger Stelle möglich ist. Abgesehen davon, daß Skateboard-Anlagen auch aus diesen Werkstoffen außerordentlich hohe Fahrgeräusche aufweisen, haben die aus Kunststoff bestehenden Fertigteile den Nachteil, daß die Oberfläche doch von der Witterung angegriffen wird und damit rauh und rissig wird und daß die aus Beton bestehenden relativ dünnwandigen Teile zerbrechlich sind, so daß bei schwer aufschlagenden Körpern, z.B. bei einem Sturz eines Läufers, hier ein Brechen der Bauteile eintreten kann. Beide Anlagen sind daher für Außenanlagen nicht geeignet.

Der Erfindung liegt die Aufgabe zugrunde, eine Skatebord-Anlage zu schaffen, die aus Elementen erstellt wird, die sehr gute Rolleigenschaften aufweisen, witterungsbeständig sind und hinsichtlich der erzeugten Fahrgeräusche einen niedrigeren Geräuschpegel aufweisen als die bisher bekannten Werkstoffe.

Diese der Erfindung zugrundeliegende Aufgabe wird durch die Lehre des Patentanspruches gelöst.

Vorteilhafte Ausgestaltungen sind in den abhängigen Ansprüchen erläutert.

Mit anderen Worten ausgedrückt wird vorgeschlagen, die Skateboard-Anlage, und zwar sowohl den Pool wie auch die Halfpipe, aus einzelnen Fertigbetonelementen zu erstellen. Diese Fertigbetonelemente werden über Kopf eingeformt, d.h. die Laufseiten sind aus glattem Sichtbeton geschalt und weisen damit vorzügliche Rolleigenschaften auf. Die Rückseiten sind demgegenüber nur abgerieben und weisen damit eine gute Verbindungseigenschaft zu dem umgebenden Ortbeton bzw. Erdboden auf.

Durch die Erstellung aus Fertigbetonelementen ist jede beliebige Länge der Halfpipe möglich. Durch die Kombination der Elemente, die den Pool und die die Halfpipe bilden, ist ein Oval erstellbar, das alle Fahrmöglichkeiten aufweist.

Vorzugsweise wird die Halfpipe etwa 1,00 m tief in das Gelände eingebaut und an die Rückseite der Elemente wird der ausgehobene Boden angeschüttet. Die offenen Seiten können mit einer Stufenanlage abgetreppt werden.

Der Pool besteht vorzugsweise aus zwölf Segmentteilen und einer runden Bodenplatte, wobei ein Poolelement als Einlaufelement ausgebildet ist. In der Mitte der Bodenplatte ist eine Ablauföffnung als Regenablauf ausgebildet und diese Ablauföffnung wird durch ein Stahlblech, vorzugsweise aus korrosionsfestem Werkstoff, abgedeckt. An die Ablauföffnung kann ein Sickerschacht anschließen oder eine Regenwasserabflußleitung.

Weitere vorteilhafte Ausgestaltungen der Erfindung gehen aus der nachfolgenden Beschreibung anhand der Zeichnungen hervor. Die Zeichnungen zeigen dabei in

- Fig. 1: schaubildlich einen halben Pool mit angeschlossener Halfpipestrecke, in
- Fig. 2: ein Halfpipeelement in Seitenansicht, in
- Fig. 3: ein Halfpipeelement in der Draufsicht, in
- Fig. 4: ein Poolelement in Seitenansicht und in
- Fig. 5: ein Poolelement in Draufsicht, in
- Fig. 6: einen Schnitt durch einen Pool mit eingebautem Einlaufelement, in
- Fig. 7: in größerem Maßstab den Verbindungsbereich zwischen zwei aneinander anstoßender Elemente und in
- Fig. 8: den Verbindungsbereich in einem anderen Bereich der aneinander anstoßenden Elemente.

In den Zeichnungen ist in Fig. 1 und 2 ein halber Pool 1 dargestellt, wobei gemäß Fig. 1 an diesem halben Pool jeweils ein Teil einer Halfpipe 2 anschließt. Die Halfpipe 2 wird durch Halfpipeelemente 3 gebildet, deren Konstruktion und Ausbildung deutlicher aus der Schnittdarstellung in Fig. 1, 2 und 3 erkennbar ist. Wichtig bei diesen Elementen ist jedoch, daß die innere Seite, d.h. die Laufseite, aus glattem Sichtbeton geschalt besteht, so daß dadurch gute Rolleigenschaften erzielt werden. Die Rückseite der Halfpipeelemente 3 kann dabei abgerieben sein.

Auch die in Fig. 4 und 5 dargestellten Poolelemente 4 weisen die gleichen guten Laufeigenschaften auf, sind aber aus Festigkeitsgründen etwas anders ausgebildet und weisen vor allen Dingen die zur Bildung des Pools erforderliche Segmentform auf. In der Mitte laufen die Poolelemente 4 zu einer Bodenplatte 8 zusammen, die vollkommen rund ausgebildet ist und in ihrer Mitte eine Ablauföffnung 16 aufweist, die durch ein Gitter 17 verschlossen ist. In Fig. 6 ist diese Bodenplatte mit Ablaufgitter dargestellt, wobei es möglich ist, was in der Zeichnung nicht dargestellt ist, daß an die Ablauföffnung 16 eine Regenwasserabführungsleitung anschließt.

Aus Fig. 6 ist weiterhin ersichtlich, daß wenigstens eines der Poolelemente als Einlaufelement 6 ausgebildet ist, d.h. eine Einlaufbahn 7 aufweist, durch die der Einlauf in den Pool erleichtert wird.

Alle Elemente weisen in ihrem oberen Randbereich eine Stoß- und Haltekante 9 auf, die vorzugsweise aus einem einbetonierten feuerverzinkten Stahlrohr besteht. Zwischen den einzelnen Elementen wird die zwangsläufig auftretende Fuge vorzugsweise durch ein elastisches Profil 10 verschlossen, von dem eine Ausführungsform in Fig. 7 dargestellt ist. Dieses elastische Profil 10 weist in seinem oberen Bereich einen harten Bereich 11 auf und im unteren Bereich einen elastischen Bereich 12. Der obere, harte Bereich 11 kann ähnlich, wie dies bei Treppenstoßkanten bekannt ist, abgeschliffen werden und damit vollkommen bündig mit den angrenzenden Betonelementen ausgebildet werden. Vorzugsweise sind in den Eckbereichen der Elemente metallische Winkelprofile 15 eingesetzt, die verhindern, daß in diesem Bereich ein Ausbröckeln des Betons erfolgen kann.

Fig. 8 zeigt eine andere Möglichkeit der Verbindung der Elemente miteinander oder aneinander, aber auch wiederum unter Einschluß eines elastischen Fugenbandes 10a.

Über die bereits erläuterten Vorteile hinaus, hat die erfindungsgemäße Konstruktion den Vorteil, daß bei Beschädigung der Lauffläche durch Einsatz einfachen Flickmörtels eine Reparatur möglich ist, was weder bei den aus Holz, noch bei den aus Metall bestehenden Elementen möglich ist.

## Patentansprüche

1. Skateboard-Anlage mit den Pool und/oder die Halfpipe bildenden Betonfertigteilelementen, die fest aneinander anschließen, dadurch gekennzeichnet,
a) daß die Elemente (3, 4, 6) aus Stahlbeton B 45 bestehen, der kreuzweise bewehrt ist,
b) daß die Laufseiten der Elemente (3, 4, 6) in glattem Sichtbeton geschalt sind, während der Beton der Rückseite der Elemente (3, 4, 6) abgerieben ist,
c) daß die Elemente (3, 4, 6) auf Ortbeton und/oder Erdboden gelagert sind.

2. Skateboard-Anlage nach Anspruch 1, dadurch gekennzeichnet, daß die Kanten der Elemente (3, 4, 6) mit einem metallischen Winkelprofil (15) ausgerüstet sind.

3. Skateboard-Anlage nach Anspruch 1 oder 2, dadurch gekennzeichnet, daß alle Fugen (14) zwischen den Elementen (3, 4 und 6) sowie zwischen den Elementen (3, 4 und 6) und einer Bodenplatte (8) mittels eines gummielastischen Profils (10) geschlossen sind.

4. Skateboard-Anlage nach Anspruch 3, dadurch gekennzeichnet, daß das gummielastische Profil (10) aus einem harten, der Laufbahn zugekehrten Bereich (11) und einem elastischeren tief in die Fuge (14) eindringenden Bereich (12) besteht.

5. Skateboard-Anlage nach einem oder mehreren der vorhergehenden Ansprüche, dadurch gekennzeichnet, daß die obere Elementenkante eine einbetonierte Stoß- und Haltekante (9) aufweist.

6. Skateboard-Anlage nach Anspruch 5, dadurch gekennzeichnet, daß die Stoß- und Haltekante (9) durch ein feuerverzinktes Rohr gebildet ist.

7. Skateboard-Anlage nach einem oder mehreren der vorhergehenden Ansprüche, dadurch gekennzeichnet, daß der Pool (1) aus Poolelementen (4), die die Seitenwand und einen Teil des Bodens bilden und zusätzlich aus einer zentralen, runden Bodenplatte (8) besteht.

8. Skateboard-Anlage nach Anspruch 7, dadurch gekennzeichnet, daß im Zentrum der runden Bodenplatte (8) eine durch ein Gitter (17) abgedeckte Ablauföffnung (16) vorgesehen ist.

9. Skateboard-Anlage nach einem oder mehreren der vorhergehenden Ansprüche, dadurch gekennzeichnet, daß eines der Poolelemente als Einlaufelement (6) ausgebildet ist und eine Einlaufbahn (7) aufweist.

## Claims

1. Skateboard installation with precast concrete elements which form the pool and/or the half-pipe and firmly adjoin one another, characterised in that
a) the elements (3, 4, 6) consist of B 45 steel-reinforced concrete which is reinforced crosswise,
b) the running sides of the elements (3, 4, 6) are lined with smooth fair-faced concrete while the concrete of the rear side of the elements (3, 4, 6) is abraded,
c) the elements (3, 4, 6) are supported on in-situ concrete and/or earth.

2. Skateboard installation according to Claim 1, characterised in that the edges of the elements (3, 4, 6) are fitted with a metallic angle (15).

3. Skateboard installation according to Claim 1 or 2, characterised in that all joints (14) between the elements (3, 4 and 6) and between the elements (3, 4 and 6) and a base slab (8) are closed by means of a rubber-elastic profile (10).

4. Skateboard installation according to Claim 3, characterised in that the rubber-elastic profile (10) comprises a hard zone (11) facing the track and a more flexible zone (12) penetrating deep into the joint (14).

5. Skateboard installation according to one or more of the preceding claims, characterised in that the upper edge of the elements has an abutting and retention edge (9) embedded in concrete.

6. Skateboard installation according to Claim 5, characterised in that the abutting and retention edge (9) is formed by a hot-galvanised pipe.

7. Skateboard installation according to one or more of the preceding claims, characterised in that the pool (1) comprises pool elements (4) which form the side wall and part of the base and, in addition, comprises a central, round base slab (8).

8. Skateboard installation according to Claim 7, characterised in that a drainage opening (16) covered by a grating (17) is provided in the centre of the round base slab (8).

9. Skateboard installation according to one or more of the preceding claims, characterised in that one of the pool elements is designed as a run-in element (6) and has a run-in track (7).

## Revendications

1. Piste pour planches à roulettes avec des éléments préfabriqués en béton formant le pool et/ou demi-tube, qui se raccordent entre eux de manière fixe, caractérisée en ce que:
a) les éléments (3, 4, 6) se composent de béton armé B 45, qui est armé de manière croisée,
b) les faces de roulement des éléments (3, 4, 6) sont coffrées en béton de parement lisse, alors que le béton de la face arrière des éléments (3, 4, 6) est ribé, et
c) les éléments (3, 4, 6) sont supportés sur du béton coulé sur place et/ou le sol.

2. Piste pour planches à roulettes selon la revendication 1, caractérisée en ce que les coins des éléments (3, 4, 6) sont pourvus d'une cornière métallique (15).

3. Piste pour planches à roulettes selon la revendication 1 ou 2, caractérisée en ce que toutes les jointures (14) entre les éléments (3, 4 et 6) ainsi qu'entre les éléments (3, 4 et 6) et une plaque de fond (8) sont fermées au moyen d'un profilé élastique en caoutchouc (10).

4. Piste pour planches à roulettes selon la revendication 3, caractérisée en ce que le profilé élastique en caoutchouc (10) se compose d'un secteur dur tourné vers la piste (11) et d'un secteur plus élastique (12) pénétrant profondément dans la jointure (14).

5. Piste pour planches à roulettes selon l'une quelconque des revendications précédentes, caractérisée en ce que le coin supérieur des éléments présente un rebord de retenue (9) enduit de béton.

6. Piste pour planches à roulettes selon la revendication 5, caractérisée en ce que le rebord de retenue (9) est constitué par un tube galvanisé à chaud.

7. Piste pour planches à roulettes selon l'une quelconque des revendications précédentes, caractérisée en ce que le pool (1) se compose d'éléments de pool (4) qui forment la paroi latérale et une partie du fond et en outre d'une plaque de fond centrale ronde (8).

8. Piste pour planches à roulettes selon la revendication 7, caractérisée en ce qu'au centre de la plaque de fond ronde (8) est prévue une ouverture d'écoulement (16) recouverte d'une grille (17).

9. Piste pour planches à roulettes selon l'une quelconque des revendications précédentes, caractérisée en ce que l'un des éléments de pool est conçu comme élément d'entrée (6) et présente une voie d'entrée (7).
